# EUROPÄISCHE PATENTSCHRIFT

(11) **EP 1 132 681 B1**
(45) Veröffentlichungstag und Bekanntmachung des Hinweises auf die Patenterteilung: **23.01.2013**
(21) Anmeldenummer: 00112303.3
(22) Anmeldetag: 08.06.2000
(51) Int. Cl.: F21V 21/00

(54) **Tragschienensystem**
Supporting rail assembly
Système de rails de support

(30) Priorität: 09.03.2000 DE 10011376
(43) Veröffentlichungstag der Anmeldung: 12.09.2001
(73) Patentinhaber: Siteco Beleuchtungstechnik GmbH, 83301 Traunreut (DE)
(72) Erfinder: Kroke, Martin, 83301 Traunreut (DE); Brüggemann, Jürgen, 83301 Traunreut (DE); Ferdows, Sonja, 83278 Traunstein (DE); Königstein, Hans-Peter, 83349 Palling (DE); Klimiont, Thomas, 90584 Allersberg (DE); Grosse, Hatto r, 81247 München (DE)
(74) Vertreter: Schohe, Stefan

(56) Entgegenhaltungen:
- EP-A- 0 563 887
- DE-A- 19 620 209
- DE-C1- 19 501 368
- FR-A- 2 275 728
- US-A- 5 025 355

## Beschreibung

Die Erfindung betrifft ein Tragschienensystem zur Befestigung von Leuchten oder Leuchtenteilen. Derartige Tragschienensysteme sind allgemein bekannt und werden vor allem dort eingesetzt, wo größere Raumbereiche auszuleuchten sind und/oder wo eine flexible Beleuchtung gefordert ist. Nur beispielhaft wird für ein Tragschienensystem nach dem Stand der Technik auf die EP 0 486 714 A1 verwiesen.

DE 196 20 209 A1 offenbart eine Leuchte mit einem profilierten Basiskörper für Lampen und Betriebsgeräte. Der profilierte Basiskörper besitzt einen etwa V-förmigen Querschnitt. In dem nach oben offenen Freiraum sind Lampen und Betriebsmittel der Leuchte fest eingeschraubt. Nach unten ist eine weitere Anlagefläche vorgesehen, an der Lampen zur Direktbeleuchtung angeschraubt werden können.

EP 0 563 887 A2 offenbart eine Trägerstruktur für Beleuchtungssysteme. In sich längserstreckenden Profilteilen mit etwa X-förmigen Querschnitt sind zwischen den Profilschenkeln Beleuchtungssystem und/oder deren Komponenten befestigt.

FR 2 275 728 offenbart eine Deckenleuchte mit einem sich längserstreckenden Leuchtengehäuse. Das Leuchtengehäuse ist mittels einer Rastverbindung von unten an einer Längsschiene angebracht, die ihrerseits an der Decke montiert ist.

US 5 025 355 offenbart eine Beleuchtungseinrichtung mit einer grafischen Anzeige, wie sie in Verkaufsräumen eingesetzt wird. An einer sich längserstreckenden Schiene sind zwei transparente Anzeigescheiben vorgesehen, zwischen denen eine Leuchtstoffröhre fest montiert ist. An der Unterseite der Längsschiene sind Einzelleuchten zur Direktbeleuchtung angeschraubt.

Es ist die Aufgabe der Erfindung, eine Tragschiene und ein Tragschienensystem für abgehängte Leuchten zu schaffen, welches erweiterte Möglichkeiten der Raumbeleuchtung bietet.

Erfindungsgemäß wird diese Aufgabe gelöst durch ein Tragschienensystem nach Anspruch 1.

Eine Tragschiene eines erfindungsgemäßen Systems kann Verbindungseinrichtungen zur Befestigung von Leuchten und/oder Leuchtenteilen an verschiedenen, in Längsrichtung der Tragschiene versetzten Stellen der Tragschiene, aufweisen, wobei auf zwei einander gegenüberliegenden Seiten der Tragschiene jeweils eine Verbindungseinrichtung zum Befestigen von Leuchten und/oder Leuchtenteilen zur direkten bzw. indirekten Beleuchtung an verschiedenen, in Längsrichtung der Tragschiene versetzten Stellen der Tragschiene vorgesehen ist.

Die Tragschiene kann zum Abhängen von einer Decke eine geeignete Einrichtung zur Befestigung eines Seils oder dgl. aufweisen. Die Befestigung des Seils kann aber auch auf andere Weise, z.B. durch angeklemmte Elemente, erfolgen.

Die Erfindung kann vorsehen, daß die Tragschiene auf einer oder beiden Seiten so eingerichtet ist, daß die Leuchten oder Leuchtenteile zumindest über einen Teilbereich der Tragschiene in deren Längsrichtung beliebig positionierbar sind.

Es kann auch vorgesehen sein, daß die Tragschiene ein auf mindestens einer Seite offenes Profil mit zwei auf dieser Seite vorstehenden Wänden aufweist, die zwischen sich eine Öffnung festlegen. In diese Öffnung kann eine Leuchte oder ein Leuchtenteil eingesetzt werden. Gemäß einer bevorzugten Ausführungsform ist vorgesehen, daß im abgehängten Zustand eine solche Seite der Tragschiene nach oben weist und eine Leuchte oder ein Leuchtenteil in den Bereich zwischen diesen beiden Wänden eingelegt wird, wobei es in der Richtung quer zur Längsachse der Tragschiene durch die beiden Wände und gegebenenfalls durch Vorsprünge dieser Wände formschlüssig gehalten wird. Die Leuchte oder das Leuchtenteil liegt also in dem Bereich zwischen den Wänden auf der Tragschiene auf und wird in der Längsrichtung der Tragschiene teilweise durch ihr Gewicht und teilweise durch die elektrischen Verbindungen gegen ein Verschieben gesichert.

Es kann auch vorgesehen sein, daß die Verbindungseinrichtung auf einer Seite mit zwei vorstehenden Wänden in dem Bereich zwischen den Wänden eine Verbindungseinrichtung zum mechanischen Verbinden der Tragschiene mit einem Leuchtenteil vorgesehen ist.

Gemäß einer Ausführungsform kann vorgesehen sein, daß das Profil auf der der Seite mit den beiden Wänden gegenüberliegenden Seite geschlossen ist. Vorzugsweise weist die geschlossene Seite des Profils im abgehängten Zustand nach unten. Dies hat den Vorteil, daß keine weitere Abdeckung eines Kanals der Tragschiene oder von elektrischen Komponenten erforderlich ist und sich für den Betrachter ein geschlossener Gesamteindruck ergibt.

Es kann vorgesehen sein, daß die Seite, welche der Seite mit der durch die Wände begrenzten Öffnung gegenüberliegt, eine ebene Anlagefläche für ein Leuchtengehäuse aufweist.

Die Erfindung kann auch vorsehen, daß das Profil der Tragschiene auf zwei einander gegenüberliegenden Seiten jeweils zwei einander gegenüberstehende, sich in Längsrichtung erstreckende Wände aufweist, welche zwischen sich einen nach außen offenen Raumbereich zur Montage bzw. Aufnahme einer Leuchte oder eines Leuchtenteils festlegen.

Der zweite offene Bereich kann in konventioneller Weise wie eine herkömmliche Tragschiene ausgestaltet sein.

Gemäß einer Ausführungsform kann vorgesehen sein, daß in einem offenen Bereich zwischen zwei Wänden der Tragschiene Leuchtenelemente, z.B. Lampenfassungen, Reflektoren oder dgl., fest mit der Tragschiene verbunden sind.

Es kann auch vorgesehen sein, daß zumindest auf einer Seite der Tragschiene zwei einander gegenüberliegende Wände vorgesehen sind, die zwischen sich eine Öffnung festlegen und welche ausreichend steif bzw. versteift sind, um das Gewicht einer Leuchte oder eines Leuchtenteils zu tragen.

Die Erfindung stellt insbesondere ein Tragschienensystem zur Verfügung, bei dem ein Teil der Leuchten bzw. Leuchtenteile zur Abgabe eines indirekten Lichtanteils und ein weiterer Teil der Leuchten oder Leuchtenteile zur Abgabe eines direkten Lichtanteils für eine Innenraumbeleuchtung eingerichtet ist.

Leuchten für einen Direktanteil müssen häufig Abschirmungsbedingungen genügen, d.h. die mittlere Leuchtdichte an der Lichtaustrittsfläche muß oberhalb eines Grenzwinkels zu einer Senkrechten zu der Lichtaustrittsfläche unterhalb eines Grenzwertes liegen, der z.B. nach den geltenden Normen oder Normvorschlägen für Bildschirmarbeitsplätze bei 200 cd/m², 500 cd/m² oder 1000 cd/m² liegen kann. Für Leuchten zur Abgabe des Indirektanteils ist eine solche Abschirmung in der Regel nicht erforderlich, da eine Direktblendung des Betrachters nicht möglich ist. Statt dessen wird häufig gefordert, daß die Leuchtdichte der Decke einen vorgegebenen Grenzwert nicht überschreitet. Dementsprechend sind die entsprechenden Leuchten oder Leuchtenteile unterschiedlich ausgelegt.

Die Erfindung kann vorsehen, daß die Tragschiene auf einer Seite, welche im abgehängten Zustand oben liegt, zwei einander gegenüberliegende, sich in Längsrichtung der Tragschiene erstreckende Wände aufweist, die zwischen sich einen offenen Raumbereich festlegen, wobei eine zugehörige Leuchte oder ein zugehöriges Leuchtenteil so bemessen ist, daß es im montierten Zustand vollständig in dem Bereich zwischen den Wänden aufgenommen ist.

Insbesondere kann vorgesehen sein, daß eine solche Leuchte nur aus den für die Lichttechnik und die elektrische Versorgung wesentlichen Teilen besteht. Ein entsprechender Leuchteneinsatz kann im wesentlichen nur aus einer oder mehreren Lampen, einem oder mehreren Reflektoren sowie den notwendigen Versorgungseinrichtungen, z.B. Fassungen, Zuleitungen und dgl., bestehen.

Bei dieser Ausführungsform der Erfindung wird die gesamte Lichttechnik einer indirekt strahlenden Leuchte, also der Reflektor, die Lampen usw., in der Tragschiene versenkt, so daß ein eigenes Leuchtengehäuse für den entsprechenden Leuchteneinsatz nicht nötig ist. Dieser Leuchteneinsatz wird dann vollständig durch die beiden Wände der Tragschiene nach außen abgedeckt. Ein eigenes Gehäuse für diesen indirekt strahlenden Leuchteneinsatz ist daher nicht erforderlich, insbesondere auch deswegen nicht, da ein Betrachter bei einer abgehängten Tragschiene keinen Einblick in die Lichtaustrittsöffnung dieses Leuchteneinsatzes hat.

Es kann auch vorgesehen sein, daß die Tragschiene, insbesondere auf einer Seite, die im abgehängten Zustand unten liegt, eine Anlagefläche aufweist und eine Leuchte oder ein Leuchtenteil ein Gehäuse mit einer Anlagefläche, die zur Anlagefläche der Tragschiene konform ist, aufweist, so daß im montierten Zustand das Gehäuse und die Tragschiene im Bereich dieser Anlageflächen aneinander anliegen.

Die Erfindung kann vorsehen, daß die Anlageflächen der Tragschiene und des Gehäuses jeweils eben sind. Es kann jedoch auch vorgesehen sein, daß sie jeweils mit einer dreidimensionalen Struktur versehen sind, wobei die Struktur an der Anlagefläche der Tragschiene komplementär zur der Struktur an der Anlagefläche des Gehäuses ist, so daß die beiden Strukturen im montierten Zustand formschlüssig ineinander eingreifen.

Weiterhin kann vorgesehen sein, daß eine Leuchte oder ein Leuchtenteil Rastelemente zum Übergreifen eines Gehäuserandes der Tragschiene und/oder zum Eingreifen in Aussparungen, z.B. Öffnungen der Nuten, in Wänden der Tragschiene aufweist, die auf der Seite liegen, welche der Seite gegenüberliegt, an der das betreffende Leuchtenelement angebracht wird.

Insbesondere kann vorgesehen sein, daß die Tragschiene auf einer Seite eine durch zwei sich in Längsrichtung erstreckende Wände begrenzte Öffnung aufweist und ein auf der gegenüberliegenden Seite anzubringendes Leuchtenteil Rastelemente aufweist, welche im montierten Zustand den Rand dieser Wände übergreifen. In Verbindung mit einem Profil der Tragschiene, das im abgehängten Zustand auf der Unterseite geschlossen ist, hat diese Ausführungsform den Vorteil, daß auf der für einen Betrachter sichtbaren Seite keine Unterbrechung der Tragschiene durch mechanische Befestigungseinrichtungen vorhanden sind und sich somit ein homogener Gesamteindruck ergibt. In einer Fortbildung kann zusätzlich vorgesehen sein, daß die elektrischen Zuleitungen zu der Leuchte in die Rastelemente integriert sind oder unter diesen geführt werden, so daß auch keine Unterbrechung der Tragschiene für das Herstellen einer elektrischen Verbindung erforderlich sind. Diese elektrischen Verbindungen werden vielmehr über die Öffnung auf der im abgehängten Zustand oberen Seite der Tragschiene hergestellt.

Die Erfindung kann auch vorsehen, daß zur Abgabe des direkten und/oder indirekten Lichtanteils mehrere Leuchten vorgesehen sind, welche jeweils eine Stirnfläche aufweisen, die eben ist oder zu sich selbst oder zu der gegenüberliegenden Stirnseite im Sinne eines Formschlusses komplementär ist und die Tragschiene so eingerichtet ist, daß zwei oder mehrere dieser Leuchten unmittelbar aneinander angrenzend im wesentlichen ohne Zwischenraum zwischeneinander an der Tragschiene angebracht werden können.

Dabei können im Fall von ebenen Stirnflächen die beiden Stirnflächen unmittelbar aneinander anliegen. Im Fall von zwei komplementären Stirnflächen kann die zweite Leuchte so ausgerichtet sein, daß eine ihrer Stirnflächen komplementär zu der benachbarten Stirnfläche der benachbarten Leuchte ist, so daß die beiden Leuchten im Sinne eines Formschlusses ineinander eingreifen können.

Auf diese Weise ist es möglich, aus Leuchtenmodulen, die an der Tragschiene angebracht werden, Leuchteneinheiten unterschiedlicher Länge zu erzeugen.

Mit einer erfindungsgemäßen Tragschiene lassen sich beliebige Längen bis zu 6 m oder mehr erreichen, wobei derzeit insbesondere Längen im Bereich von 1,5 m bis 5 m bevorzugt sind.

Eine oder mehrere erfindungsgemäße Tragschienen können eine Bandanordnung in einem Raum bilden, wobei dieses Band insbesondere an einer oder beiden Enden bis zu der jeweiligen Wand des Raums geführt ist. Eine solche Führung bis zu einer Wand oder von Wand zu Wand hat den zusätzlichen Vorteil, daß in der Tragschiene zusätzlich zu den elektrischen Versorgungsleitungen für die Leuchten auch elektrische Versorgungsleitungen für andere Stromverbraucher, z.B. Jalousien oder dgl. geführt werden können. Dies hat einerseits den Vorteil einer kürzeren elektrischen Verbindung, die durch die Tragschiene dann auch automatisch für einen Betrachter abgedeckt wird, und einer einfacheren Montage gegenüber einem Führen der Leitung entlang der Wände des Raumes.

Die Erfindung stellt auch eine für den Einsatz in dem Tragschienensystem ausgebildete Tragschiene zur Verfügung.

Die freie Positionierbarkeit der Leuchteneinsätze für die Abgabe eines indirekten Lichtanteils und der unter der Tragschiene montierten Leuchten zur Abgabe eines direkten Lichtanteils geben sehr hohe Freiheiten für die Auslegung einer Beleuchtung im Raum. Nach der Montage der Tragschiene kann die Beleuchtung in weiten Bereichen beliebig ausgelegt und geändert werden, wobei die Erfindung erstmals die Möglichkeit gibt, Direkt- und Indirektanteil sowohl hinsichtlich der räumlichen Anordnung der Lichtquelle als auch hinsichtlich der Beleuchtungsstärke vollständig unabhängig voneinander einzurichten. Je nach Bedarf können Direkt- und Indirektanteile entsprechend der Beleuchtungssituation gewichtet und unabhängig voneinander eingestellt werden. Es ergibt sich dabei die Möglichkeit, den ganzen Bereich von keiner Lichtabgabe bis zur Lichtabgabe mit der maximal möglichen Anzahl von Lampen und Leuchten oberhalb und unterhalb der Schiene auszuschöpfen und somit von einer reinen indirekten Beleuchtung über eine kombinierte Indirekt- und Direktbeleuchtung bis hin zur reinen Direktbeleuchtung das gesamte Spektrum möglicher Beleuchtungssituationen abzudecken. Damit lassen sich selbst ungewöhnliche oder schwierige Beleuchtungsanforderungen realisieren, z.B. die Beleuchtung von blendkritischen CAD-Bildschirmen in einem kleinen Bereich eines größeren Raumes, in dem ansonsten andere Anforderungen gestellt werden.

Weitere Merkmale und Vorteile der Erfindung ergeben sich aus der nachfolgenden Beschreibung eines Ausführungsbeispiels einer erfindungsgemäßen Tragschiene und eines erfindungsgemäßen Tragschienensystems.
- Fig. 1: zeigt eine erfindungsgemäße Tragschiene mit einem montierten Leuchteneinsatz für die indirekte Beleuchtung in einem schematischen Querschnitt,
- Fig. 2: zeigt schematisch im Querschnitt eine erfindungsgemäße Tragschiene mit einem daran montierten Leuchteneinsatz für die indirekte Beleuchtung und einem daran montierten Leuchtengehäuse für die direkte Beleuchtung,
- Fig. 3: zeigt eine Seitenansicht der Tragschiene mit der daran montierten Leuchte für direkte Beleuchtung.

Das in Fig. 1 dargestellte Ausführungsbeispiel der erfindungsgemäßen Tragschiene weist ein auf einer Seite geschlossenes und auf der gegenüberliegenden Seite offenes Profil 1 auf, welches aus einem kastenförmigen, auf einer Seite offenen Grundteil 3 und zwei an das offene Ende des Grundteils 3 sich anschließende, sich in Längsrichtung erstreckende Seitenwände 5a und 5b aufweist.

Die beiden Wände 5a und 5b bilden eine Öffnung 7, die im abgehängten Zustand nach oben weist, so daß ein nach oben offener Raumbereich gebildet wird, der sich bis in das Grundteil 3 hinein erstreckt. In diesen Raumbereich ist ein Leuchteneinsatz 10 zur Erzeugung eines Indirektanteils des abgestrahlten Lichts eingesetzt, der ein Basisteil 12 zur Aufnahme von elektrischen Komponenten, wie Vorschaltgeräten oder dgl., aufweist und an dem ein Reflektor 14, Lampenfassungen 16 sowie gegebenenfalls weitere lichttechnische oder elektrische Komponenten befestigt sind.

Am Boden des Gehäusegrundteils 3 ist eine Rippe 20 vorgesehen, die sich über die gesamte Länge der Tragschiene erstrecken kann und einen Anschlag für die Unterseite des Basisteils 12 des Leuchteneinsatzes 10 bildet, auf dem diese Unterseite im montierten Zustand aufsitzt. Dadurch wird zwischen dem Leuchteneinsatz 10 und dem Bodenblech 24 des Gehäuses ein Raumbereich freigehalten, in dem Leitungsverbindungen 26 für die anzubringenden Leuchten und, wenn erforderlich, weiterer Stromverbraucher, z.B. Jalousien oder dgl. geführt sind, wobei die Verbindung mit den sonstigen Stromverbrauchern dann über das Ende der Tragschiene, über die Abhängung oder in anderer geeigneter Weise erfolgt.

Das Aufliegen des Basisteils 12 auf dem Sockel 20 hat den weiteren Effekt, daß der obere Rand des Reflektors 14 auf dem gleichen Niveau oder unterhalb des oberen Randes der Seitenwände 5a und 5b abschließt und somit für den Betrachter vollständig durch das Gehäuse 1 der Tragschiene verdeckt wird. Auf diese Weise entfällt die Notwendigkeit, ein eigenes Gehäuse für den Leuchteneinsatz 10 vorsehen zu müssen.

Bei dem dargestellten Ausführungsbeispiel ist das Gehäuse 1 der Tragschiene mit dem Basisteil 12 des Leuchteneinsatzes 10 über eine Schraube 30 verbunden, welche in die Rippe 20 eingeschraubt wird. Anstatt der dargestellten Schraubverbindung kann auch jede andere für die Befestigung von Leuchteneinsätzen nach dem Stand der Technik verwendete Verbindung verwendet werden, z.B. eine Rastverbindung, eine Verbindung mit einem Bajonettverschluß oder dgl. Ebenso kann die elektrische Verbindung des Leuchteneinsatzes 10 mit den Leitungen 26 in irgendeiner Weise erfolgen, die von herkömmlichen Tragschienen bekannt ist.

Gemäß einer derzeit bevorzugten Ausführungsform wird der Leuchteneinsatz in den Bereich zwischen den Wänden 5a und 5b ohne eine spezielle mechanische Verbindungseinrichtung eingelegt, wobei Vorsprünge 32 des Grundteils den Leuchteneinsatz 10 in der Tragschiene zentriert halten. Bei dieser Ausführungsform kann das Leuchtenteil 10 an einer beliebigen Stelle der Tragschiene angebracht werden, ohne daß es hierzu besonderer Vorkehrungen oder Hilfsmittel bedarf. Vorzugsweise ist die elektrische Versorgung in der Tragschiene so eingerichtet, daß ein Stromabgriff an beliebigen Stellen, beispielsweise durch gängige Klemmkontakte oder dgl., möglich ist.

Fig. 2 zeigt die Tragschiene gemäß Fig. 1 mit dem darin montierten Leuchteneinsatz 10 und einer zusätzlich montierten Leuchte 40 für die Abgabe eines direkten Lichtanteils. Diese Leuchte besitzt ein schematisch dargestelltes Gehäuse 41 mit einem ebenen erhabenen Dachabschnitt 42 zur Anlage an dem ebenen Bodenblech 24 des Gehäuses 1 der Tragschiene. Der Einfachheit halber sind lichttechnische und sonstige Einzelheiten der Leuchte 40 nicht dargestellt. Zur Befestigung des Gehäuses 40 an der Tragschiene sind Rastelemente 44a und 44b vorgesehen, welche den oberen Rand der Wände 5a und 5b von oben übergreifen. Die elektrische Verbindung der elektrischen Komponenten der Leuchte 40 mit den Leitungen 26 kann durch Leitungen erfolgen, die unter den Hakenelementen 44a und 44b geführt werden oder durch Steckverbindungen im Bodenblech 24 des Gehäuses 1 der Tragschiene, welche mit den Leitungen 26 verbunden sind und mit komplementären Steckelementen auf der Oberseite des Gehäuses 41 zusammenwirken, ähnlich wie dies in EP 0 486 714 A1 für die elektrische Verbindung im Inneren einer Tragschiene beschrieben ist. Nicht genutzte Steckelemente auf der Unterseite des Gehäuses 1 können durch Abdeckelemente kaschiert werden, die mit Hilfe von Blindsteckern in diese Steckelemente eingreifen. Auch hier kann die elektrische Verbindung gegebenenfalls in jeder anderen geeigneten Weise erfolgen, die nach dem Stand der Technik bekannt ist.

Fig. 3 zeigt eine Seitenansicht einer Tragschiene mit einer daran montierten Leuchte für direkte Beleuchtung, wie dies in Fig. 2 im Schnitt dargestellt ist. Man erkennt, daß das Gehäuse 41 und das Bodenblech 24 der Tragschiene unmittelbar aneinander anschließen und der Leuchteneinsatz 10 vollständig durch die Seitenwände 5a und 5b sowie die in Fig. 3 sichtbare Stirnwand 50 der Tragschiene verdeckt ist. Das ganze System ist mittels Rohren 52 von einer Decke 54 in konventioneller Weise abgehängt, wobei statt den Rohren 52 auch eine andere Abhängeeinrichtung, z.B. ein Seil, vorgesehen sein kann. Die Tragschiene selbst ist mit einer Einrichtung (nicht dargestellt) zum Befestigen der Abhängeeinrichtung versehen, z.B. einer Öse, einer Bolzenverbindung, einer Seilhalterung oder dgl. Vorzugsweise ist die gesamte Abhängung so eingerichtet, daß zwischen den Abhängeelementen, z.B. den Rohren 52, in der Richtung quer zur Längsrichtung der Tragschiene ein ausreichender Zwischenraum vorhanden ist, um auch im Bereich der Abhängung direkt auf die Lampe eines Leuchteneinsatzes 10 für die Indirektbeleuchtung zugreifen zu können.

Verschiedene Abwandlungen der dargestellten Ausführungsform sind möglich und können praktiziert werden. Beispielsweise muß das Gehäuse 1 der Tragschiene nach unten nicht abgeschlossen sein und/oder eine ebene Grundfläche 24 besitzen. Gemäß einer nicht dargestellten Ausführungsform können sich auch an der den Wänden 5a und 5b gegenüberliegenden Seite, die im abgehängten Zustand nach unten weist, entsprechende Wände nach unten erstrecken, die zwischen sich eine Öffnung zum Einsetzen von Leuchteneinsätzen bilden, so daß insgesamt ein spiegelsymmetrischer Aufbau gegeben ist. In diesem Fall wird man zweckmäßigerweise den Gehäusegrundkörper 3, z.B. durch zwischengeschaltete Anschläge zwischen den Wänden, so unterteilen, daß zwischen zwei einander gegenüberliegenden eingesetzten Leuchteneinsätzen ein Freiraum verbleibt, in dem Leitungen und andere elektrische oder mechanische Komponenten untergebracht werden können. Grundsätzlich ist es auch denkbar, zwei Tragschienen wie in Fig. 1 dargestellt mit ihren Bodenblechen 24 aneinander anzusetzen und miteinander zu verbinden. Eine solche Konstellation kann natürlich auch von vornherein aus einem Stück, gegebenenfalls mit entsprechend verringerten Dimensionen des Gehäusegrundkörpers 3 der beiden Hälften, hergestellt werden.

Die erfindungsgemäße Tragschiene kann aus Aluminium, Kunststoff, Blech oder einem anderen geeigneten Material hergestellt sein.

### Bezugszeichenliste

- 1: Profil
- 3: Grundteil
- 5a, 5b: Seitenwand
- 7: Öffnung
- 10: Leuchteneinsatz
- 12: Basisteil
- 14: Reflektor
- 16: Lampenfassung
- 20: Rippe
- 24: Bodenblech
- 26: Leitungsverbindung
- 30: Schraube
- 32: Vorsprung
- 40: Leuchte
- 41: Leuchtengehäuse
- 42: erhabener Dachabschnitt
- 44a, 44b: Rastelement
- 50: Stirnwand der Tragschiene
- 52: Stange
- 54: Decke

## Patentansprüche

1. Tragschienensystem für abgehängte Leuchten mit einer Tragschiene sowie mit Leuchten oder Leuchtenteilen (10, 40) zum Ein- oder Ansetzen auf zwei einander gegenüberliegenden Seiten der Tragschiene, wobei die Tragschiene und/oder die Leuchten bzw. Leuchtenteile Einrichtungen zum Halten von Leuchten und/oder Leuchtenteilen (10, 40) auf zwei einander gegenüberliegenden Seiten der Tragschiene an verschiedenen, in Längsrichtung der Tragschiene versetzten Stellen aufweisen, wobei eine Leuchte oder ein Leuchtenteil (10) zur Abgabe eines indirekten Lichtanteils zum Einlegen zwischen zwei Wänden (5a, 5b) der Tragschiene, welche eine Öffnung (7) bilden, die im abgehängten Zustand nach oben weist, eingerichtet ist, **dadurch gekennzeichnet, daß** die Leuchte oder das Leuchtenteil (10) zur Abgabe des indirekten Lichtanteils in der Richtung quer zu der Richtung der Wände (5a, 5b) formschlüssig in der Tragschiene gehalten wird, in der Richtung parallel zu den Wänden (5a, 5b) jedoch verlagerbar ist, und daß die Tragschiene auf beiden Seiten so eingerichtet ist, daß die Leuchten oder Leuchtenteile (10, 40) zumindest über einen Teilbereich der Tragschiene in deren Längsrichtung beliebig positionierbar sind.

2. Tragschienensystem nach Anspruch 1, **dadurch gekennzeichnet, daß** ein Teil der Leuchten bzw. Leuchtenteile (10) zur Abgabe eines indirekten Lichtanteils und ein weiterer Teil der Leuchten oder Leuchtenteile (40) zur Abgabe eines direkten Lichtanteils für eine Innenraumbeleuchtung eingerichtet ist.

3. Tragschienensystem nach Anspruch 1 oder 2, **dadurch gekennzeichnet, daß** die Tragschiene auf einer Seite, welche im abgehängten Zustand oben liegt, zwei einander gegenüberliegende, sich in Längsrichtung der Tragschiene erstreckende Wände (5a, 5b) aufweist, die zwischen sich einen offenen Raumbereich zur Aufnahme einer Leuchte oder eines Leuchtenteils (10, 40) festlegen, wobei eine zugehörige Leuchte oder ein zugehöriges Leuchtenteil (10) so bemessen ist, daß es im montierten Zustand vollständig in dem Bereich zwischen den Wänden (5a, 5b) aufgenommen ist.

4. Tragschienensystem nach einem der Ansprüche 1 oder 3, **dadurch gekennzeichnet, daß** die Tragschiene ein auf einer Seite geschlossenes Profil mit einer Anlagefläche aufweist und eine Leuchte oder ein Leuchtenteil (40) ein Gehäuse (41) mit einer Anlagefläche, die zur Anlagefläche (42) der Tragschiene konform ist, aufweist, so daß im montierten Zustand das Gehäuse (41) und die Tragschiene im Bereich dieser Anlageflächen aneinander anliegen.

5. Tragschienensystem nach einem der Ansprüche 1 bis 4, **dadurch gekennzeichnet, daß** eine Leuchte oder ein Leuchtenteil (40) Rastelemente (44a, 44b) zum Übergreifen eines Randes des Profils der Tragschiene und/oder zum Eingreifen in einer Ausnehmung in Wänden (5a, 5b) der Tragschiene aufweist, die auf der Seite liegen, welche der Seite gegenüberliegt, an der das betreffende Leuchtenelement angebracht wird.

6. Tragschienensystem nach einem der Ansprüche 1 bis 5, **dadurch gekennzeichnet, daß** zur Abgabe des direkten und/oder indirekten Lichtanteils mehrere Leuchten (40) vorgesehen sind und daß zwei oder mehrere dieser Leuchten unmittelbar aneinander angrenzend im wesentlichen ohne Zwischenraum zwischeneinander mit ihren Stirnseiten aneinander angrenzend an der Tragschiene angebracht werden können.

7. Tragschienensystem nach einem der Ansprüche 1 bis 6, **dadurch gekennzeichnet, daß** das Profil der Tragschiene auf zwei einander gegenüberliegenden Seiten jeweils zwei einander gegenüberstehende, sich in Längsrichtung erstreckende Wände aufweist, welche zwischen sich einen nach außen offenen Raumbereich zum Anbringen einer Leuchte oder eines Leuchtenteils (10, 40) festlegen.

8. Tragschiene nach einem der Ansprüche 1 bis 7, **dadurch gekennzeichnet, daß** in einem offenen Bereich zwischen zwei Wänden (5a, 5b) der Tragschiene Leuchtenelemente fest mit der Tragschiene verbunden sind.

9. Tragschienensystem nach einem der Ansprüche 1 bis 8, **dadurch gekennzeichnet, daß** zumindest auf einer Seite der Tragschiene zwei einander gegenüberstehende Wände (5a, 5b) vorgesehen sind, die zwischen sich eine Öffnung (7) festlegen und welche ausreichend steif bzw. versteift sind, um das Gewicht einer Leuchte (10, 40) zu tragen.

## Claims

1. Bearer rail assembly for suspended lights, comprising a bearer rail and comprising lights or light parts (10, 40) for inserting or attaching on two opposing sides of the bearer rail, wherein the bearer rail and/or the lights or light parts have devices for holding lights and/or light parts (10, 40) on two opposing sides of the bearer rail at different positions offset in the longitudinal direction of the bearer rail, wherein one light or one light part (10) for emitting an indirect light component is designed to be placed between two walls (5a, 5b) of the bearer rail which form an opening (7) that points upwards in the suspended state, **characterised in that** the light or the light part (10) for emitting the indirect light component is held in a form-fitting manner in the bearer rail in the direction transverse to the direction of the walls (5a, 5b) but can be displaced in the direction parallel to the walls (5a, 5b), and **in that** the bearer rail is configured on both sides such that the lights or light parts (10, 40) can be positioned at will in the longitudinal direction of the bearer rail at least over a sub-region of the latter.

2. Bearer rail assembly according to claim 1, **characterised in that** some of the lights or light parts (10) are designed to emit an indirect light component and some of the lights or light parts (40) are designed to emit a direct light component for interior illumination.

3. Bearer rail assembly according to claim 1 or 2, **characterised in that** the bearer rail has, on a side located at the top in the suspended state, two opposing walls (5a, 5b) which extend in the longitudinal direction of the bearer rail and which define between them an open space for accommodating a light or a light part (10, 40), wherein an associated light or an associated light part (10) is dimensioned such that it is fully accommodated in the region between the walls (5a, 5b) in the assembled state.

4. Bearer rail assembly according to one of claims 1 or 3, **characterised in that** the bearer rail has a profile which is closed on one side and which has a bearing surface, and a light or a light part (40) has a housing (41) with a bearing surface which conforms to the bearing surface (42) of the bearer rail so that the housing (41) and the bearer rail bear against one another in the region of these bearing surfaces in the assembled state.

5. Bearer rail assembly according to one of claims 1 to 4, **characterised in that** a light or a light part (40) has latching elements (44a, 44b) for engaging over an edge of the profile of the bearer rail and/or for engaging in a recess in walls (5a, 5b) of the bearer rail which is situated on the side located opposite the side to which the relevant light element is fitted.

6. Bearer rail assembly according to one of claims 1 to 5, **characterised in that** a plurality of lights (40) are provided for emitting the direct and/or indirect light component, and **in that** two or more of these lights can be fitted to the bearer rail immediately adjacent to one another and substantially without any intermediate space between them and with their end sides adjoining one another.

7. Bearer rail assembly according to one of claims 1 to 6, **characterised in that** the profile of the bearer rail has, on two opposing sides, in each case two opposing walls which extend in the longitudinal direction and which define between them an outwardly open space for fitting a light or a light part (10, 40).

8. Bearer rail assembly according to one of claims 1 to 7, **characterised in that** light elements are securely connected to the bearer rail in an open region between two walls (5a, 5b) of the bearer rail.

9. Bearer rail assembly according to one of claims 1 to 8, **characterised in that** provided at least on one side of the bearer rail are two opposing walls (5a, 5b) which define an opening (7) between them and which are stiff or stiffened enough to bear the weight of a light (10, 40).

## Revendications

1. Système de rail porteur pour lampes suspendues avec un rail porteur ainsi que des lampes ou des parties de lampes (10, 40) à encastrer ou à poser sur deux côtés opposés du rail porteur, le rail porteur et/ou les lampes ou parties de lampes comprenant des dispositifs de maintien des lampes et/ou des parties de lampes (10, 40) sur deux côtés opposés du rail porteur à différents endroits décalés dans le sens longitudinal sur le rail porteur, une lampe ou une partie de lampe (10) étant conçue, afin de produire une lumière indirecte, pour être insérée entre deux parois (5a, 5b) du rail porteur, qui constituent une ouverture (7) orientée vers le haut dans l'état suspendu, **caractérisé en ce que** la lampe ou la partie de lampe (10) produisant la lumière indirecte est maintenue dans le rail porteur et avec une complémentarité de forme dans une direction transversale par rapport à la direction des parois (5a, 5b), mais est mobile dans la direction parallèle aux parois (5a, 5b), et **en ce que** le rail porteur est conçu des deux côtés de façon à ce que les lampes ou parties de lampes (10, 40) peuvent être positionnées librement au moins sur une partie du rail porteur dans sa direction longitudinal.

2. Système de rail porteur selon la revendication 1, **caractérisé en ce qu'**une partie des lampes ou parties de lampes (10) est conçue pour produire une lumière indirecte et une autre partie des lampes ou parties de lampes (40) est conçue pour produire une lumière directe pour un éclairage intérieur.

3. Système de rail porteur selon la revendication 1 ou 2, **caractérisé en ce que** le rail porteur comprend, sur un côté qui se trouve en haut dans l'état suspendu, deux parois (5a, 5b) opposées s'étendant dans la direction longitudinale du rail porteur, qui définissent entre elles une zone ouverte permettant de loger une lampe ou une partie de lampe (10, 40), une lampe ou une partie de lampe (10) correspondante étant dimensionnée de façon à ce qu'elle soit logée entièrement dans la zone entre les parois (5a, 5b).

4. Système de rail porteur selon la revendication 1 ou 3, **caractérisé en ce que** le rail porteur comprend un profilé fermé sur un côté, avec une surface d'appui, et une lampe ou une partie de lampe (40) comprend un boîtier (41) avec une surface d'appui adaptée à la surface d'appui (42) du rail porteur, de façon à ce que, dans l'état monté, le boîtier (41) et le rail porteur s'appuient l'un contre l'autre au niveau de cette surface d'appui.

5. Système de rail porteur selon l'une des revendications 1 à 4, **caractérisé en ce qu'**une lampe ou partie de lampe (40) comprend des éléments d'encliquetage (44a, 44b) permettant l'accrochage d'un bord du profilé du rail porteur et/ou l'emboîtement dans un évidement réalisé dans les parois (5a, 5b) du rail porteur, ces éléments étant situés sur le côté opposé à celui sur lequel l'élément de lampe correspondant est posé.

6. Système de rail porteur selon l'une des revendications 1 à 5, **caractérisé en ce que**, pour la production de la lumière directe et/ou indirecte, plusieurs lampes (40) sont prévues et **en ce que** deux ou plus de ces lampes peuvent être posées directement les unes à côtés des autres sans espace entre elles, leurs faces frontales étant en contact avec le rail porteur.

7. Système de rail porteur selon l'une des revendications 1 à 6, **caractérisé en ce que** le profilé du rail porteur comprend, sur deux côtés opposés entre eux, deux parois situées l'une en face de l'autre et s'étendant dans la direction longitudinale, ces parois définissant entre elles une zone ouverte vers l'extérieur permettant de poser une lampe ou une partie de lampe (10, 40).

8. Rail porteur selon l'une des revendications 1 à 7, **caractérisé en ce que**, dans une zone ouverte entre deux parois (5a, 5b) du rail porteur, des éléments de lampes sont reliés au rail porteur.

9. Rail porteur selon l'une des revendications 1 à 8, **caractérisé en ce que**, au moins sur un côté du rail porteur, sont prévues deux parois (5a, 5b) disposées en face l'une de l'autre, qui définissent entre elles une ouverture (7) et qui sont suffisamment rigides ou rigidifiées pour supporter le poids d'une lampe (10, 40).
